# EUROPÄISCHE PATENTSCHRIFT

(11) **EP 1 727 651 B1**
(45) Veröffentlichungstag und Bekanntmachung des Hinweises auf die Patenterteilung: **17.12.2008**
(21) Anmeldenummer: 05707888.3
(22) Anmeldetag: 31.01.2005
(51) Int. Cl.: B25F 5/02, H02J 7/00, H01M 2/10

(54) **ELEKTROHANDWERKZEUGMASCHINE UND STROMVERSORGUNGSMODUL F R EI NE ELEKTROHANDWERKZEUGMASCHINE**
ELECTRIC HAND MACHINE-TOOL AND POWER SUPPLY MODULE FOR AN ELECTRIC HAND MACHINE-TOOL
MACHINE-OUTIL A MAIN ELECTRIQUE ET MODULE D'ALIMENTATION ELECTRIQUE DESTINE A UNE MACHINE-OUTIL A MAIN ELECTRIQUE

(30) Priorität: 12.03.2004 DE 102004012071
(43) Veröffentlichungstag der Anmeldung: 06.12.2006
(73) Patentinhaber: Robert Bosch GmbH, 70442 Stuttgart (DE)
(72) Erfinder: GLAUNING, Rainer, 72631 Aichtal-Groetzingen (DE); REJMAN, Marcin, 71322 Waiblingen (DE); MATTHIAS, Wolf, 70469 Stuttgart (DE)
(86) Internationale Anmeldenummer: PCT/EP2005/050380
(87) Internationale Veröffentlichungsnummer: WO 2005/087450

(56) Entgegenhaltungen:
- DE-U- 29 513 651
- FR-A- 2 623 345
- US-A- 5 368 954
- US-A- 5 671 815

## Beschreibung

### Stand der Technik

Die Erfindung geht aus von einer Elektrohandwerkzeugmaschine nach dem Oberbegriff des Anspruchs 1 und von einem Stromversorgungsmodul nach dem Oberbegriff des Anspruchs 8. Eine solche Handwerkzeugmaschine und ein solches Stromversolgungsmodul sind aus der US 5 671 815 bekannt.

Bei kabellosen Elektrohandwerkzeugmaschinen, wie Akkubohrer oder Akkuschrauber, ist an der Unterseite des am Maschinengehäuse angeformten Handgriffs ein als Akkupack bekanntes Stromversorgungsmodul angeordnet, das zum schnellen Wechseln bei automatischer Kontaktierung mit einem in Achsrichtung des Handgriffs sich erstreckenden Einführdom ausgestattet ist, der in eine im Hangriff des Maschinengehäuses angeordnete Führungshülse einschiebbar ist. Am Einführdom sind an dem Akkumulator angeschlossene elektrische Kontakte vorhanden, die am Ende des Einschubvorgangs im Maschinengehäuse angeordnete elektrische Kontakte kontaktieren, so dass die elektrische Ankopplung der Maschine an den Akkumulator in der Schnittstelle Maschine/Modul automatisch beim Ansetzvorgang des Akkupacks an die Maschine hergestellt wird. Für ein einfaches Handling beim Wechseln des Akkupacks ist auf ein gutes Einführverhalten des Akkupacks zu achten, was ein leichtes Einfangen des Einführdoms durch die Führungshülse voraussetzt, das durch ausreichende Lose oder ein ausreichendes Spiel im Bereich der Einführöffnung der Führungshülse erreicht werden kann. Für eine zuverlässige elektrische Kontaktierung an der Schnittstelle Akkupack/Maschine während des Betriebs der Maschine ist dagegen ein enges, möglichst spielloses Aufnehmen des Einführdoms in der Führungshülse erforderlich. Um diesen Forderungen nachzukommen ist die Innenwand der Führungshülse mit Auffangrippen und die Außenwand des Einführdoms mit entsprechenden nutförmigen Rippenaufnahmen versehen.

Aus US 5671815 ist bereits eine Handwerkzeugmaschine mit einem Akkupack bekannt, der mittels einer Steckkupplung an der Handwerkzeugmaschine befestigbar ist. Die Steckkupplung weist maschinenseitig einen gegenüber dem Maschinengehäuse verschiebbaren Sockel sowie Zentriermittel auf.

Zur Befestigung eines Akkupacks an einer Handwerkzeugmaschine wird gemäß US 5368954 eine Steckverbindung mit einem kreisrunden Steckteil am Batteriegehäuse und einer entsprechenden Aufnahme am Maschinengehäuse eingesetzt. Beide Teile weisen konzentrische Leistungskontakte und Rastmittel auf, die beim axialen Einstecken des Batteriegehäuses selbsttätig einrasten.

In FR 2 623 345 ist eine Handwerkzeugmaschine mit einem Akkupack beschrieben, wobei der Akkupack zwei einander gegenüberliegende axiale Führungsrippen aufweist, welche mit zwei einander gegenüberliegenden axialen Führungsnuten in einer Aufnahme der Handwerkzeugmaschine korrespondieren.

### Vorteile der Erfindung

Die erfindungsgemäße Elektrohandwerkzeugmaschine mit den Merkmalen des Anspruchs 1 hat den Vorteil, dass das mindestens eine am einführöffnungsfernen Ende der Einführhülse angeordnete Formschlusselement, das als Rippe ausgebildet ist und mit einem Gegenelement am Stromversorgungsmodul zu korrespondieren vermag, ein Formschluss zu dem eingesetzten Stromversorgungsmodul herstellt, der einen festen, spiellosen Sitz des Stromversorgungsmoduls im Maschinengehäuse gewährleistet, so dass die in der elektrischen Schnittstelle einander kontaktierenden Kontakte von Stromversorgungsmodul und Maschinengehäuse selbst bei starker Vibration der Elektrohandwerkzeugmaschine sich nicht gegeneinander verschieben oder kurzzeitig voneinander abheben, so dass eine hohe Vibrations- und Verschließfestigkeit der Kontakte gegeben ist. Da die Spielfreiheit durch das Formschlusselement am einführöffnungsfernen Ende der Führungshülse hergestellt wird, können die als Führungshilfe dienenden Auffangrippen und Rippenaufnahmen im Bereich der Einführöffnung der Führungshülse mit großem Spiel versehen werden, um ein leichtes Einfangen des Stromversorgungsmoduls bei dessen Aufsetzen an das Maschinengehäuse zu gewährleisten und damit das Handling beim Wechseln des Stromversorgungsmoduls zu verbessern.

Durch die in den Ansprüchen 2 - 7 aufgeführten Maßnahmen sind vorteilhafte Weiterbildungen und Verbesserungen der im Anspruch 1 angegebenen Elektrohandwerkzeugmaschine möglich.

Das erfindungsgemäße Stromversorgungsmodul mit den Merkmalen des Anspruchs 8 hat den Vorteil, dass das mindestens eine am freien Ende des Einführdoms angeordnete Formschlusselement, das als Aussparung ausgebildet ist, einen Formschluss zu dem Maschinengehäuse herstellt, der einen festen, spiellosen Sitz des Stromversorgungsmoduls im Maschinengehäuse gewährleistet. Da die Spielfreiheit durch das Formschlusselement am freien Ende im Kontaktbereich des Einführdoms hergestellt ist, können die in der elektrischen Schnittstelle einander kontaktierenden Kontakte von Stromversorgungsmodul und Maschinengehäuse sich nicht gegeneinander verschieben oder kurzzeitig voneinander abheben, so dass eine hohe Vibrations- und Verschlussfestigkeit der Kontakte gegeben ist.

Durch die in den Ansprüchen 9 - 13 aufgeführten Maßnahmen sind vorteilhafte Weiterbildungen und Verbesserungen des im Anspruch 8 angegebenen Stromversorgungsmoduls möglich.

Gemäß einer vorteilhaften Ausführungsform der Erfindung ist das Formschlusselement als eine in der Seitenwand des Einführdoms angeordnete Aussparung ausgebildet, die am freien Ende des Einführdoms frei ausläuft. Dadurch, dass die Aussparung bis in die Stirnfläche des Einführdoms reicht, wird die Stirnfläche des Einführdoms verkleinert. Durch die reduzierte Stirnfläche wird wiederum das Verschmutzungsrisiko verringert, da eine kleinere Stirnfläche weniger empfindlich ist gegen Verschmutzung, wie sie z.B. beim Gebrauch der Elektröhandwerkzeugmaschine an einer Baustelle entsteht.

Gemäß einer vorteilhaften Ausführungsform der Erfindung sind zwei Aussparungen am Einführdom vorgesehen, wobei die Aussparungen spiegelsymmetrisch angeordnet sind und die Symmetrieebene durch die Längsachsen des Einführdoms verläuft. Durch diese konstruktive Ausgestaltung wird beim Einfallen des Stromversorgungsmoduls eine symmetrische Lastverteilung in der Schnittstelle Modul/Maschine erhalten.

### Zeichnung

Die Erfindung ist anhand eines in der Zeichnung dargestellten Ausführungsbeispiels in der nachfolgenden Beschreibung näher erläutert. Es zeigen:
- Fig. 1: eine perspektivische Unteransicht eines Stromversorgungsmoduls für eine Elektrohandwerkzeugmaschine in Zuordnung zu einem mit einem unteren Griffende ausschnittweise dargestellten Maschinengehäuse einer Elektrohandwerkzeugmaschine,
- Fig. 2 und 3: jeweils ausschnittweise eine perspektivische Darstellung einer im Maschinengehäuse ausgebildeten Führungshülse und eines am Stromversorgungsmodul ausgebildeten Einführdoms, der in die Führungshülse teilweise (Fig. 2) und vollständig (Fig. 3) eingeschoben ist.

### Beschreibung des Ausführungsbeispiels

In Fig. 1 ist ein Stromversorgungsmodul 11, auch Akkupack genannt, für eine Elektrohandwerkzeugmaschine, z.B. für eine Akkubohrmaschine oder einen Akkuschrauber, in Unteransicht dargestellt. Von der Elektrohandwerkzeugmasclaine ist ausschnittweise das untere Ende des hier zu einem Handgriff geformten Maschinengehäuses 12 perspektivisch in Zuordnung zu dem Stromversorgungsmodul 11 dargestellt Durch eine axiale Ansetzbewegung in Richtung Pfeil 10 in Fig. 1 wird das Stromvorsorgungsmodul 11 an das Maschinengehäuse 12 angesetzt und zum Wechseln wieder vom Maschinengehäuse 12 abgenommen, wobei nach Ansetzen des Stromversorgungsmoduls 11 und Verriegelung des Moduls 11 am Maschinengehäuse 12 der Elektromotor der Elektmhandwerkzeugmnchine automatisch an das Stromversorgungsmodul 11 angekoppelt ist.

Das Stromversorgungsmodul 11 weist ein eine Batterie oder einen Akkumulator (Akku) aufnehmendes Modulgehäuse 13 auf, an dessen dem Maschinengehäuse 12 zugekehrten Unterseite ein rechtwinklig abstehender Einführdom 14 angeformt ist. Im Maschinengehäuse 12 ist eine Führungshülse 15 ausgebildet, die in Fig. 1 nur schematisiert und ausschnittweise angedeutet, in Fig. 2 und 3 jedoch in ihre konstruktiven Ausgestaltung ausschnittweise zu sehen ist. Die Führungshülse 15 weist eine Einführöffnung 152 und an ihrem einführöffnungsfernen Ende elektrische Kontakte auf, an denen der Elektromotor der Elektrohandwerkzeugmaschine angeschlossen ist. Beim Ansetzen des Stromversorgungsmoduls 11 an das Maschinengehäuse 12 wird der Einführdom 14 in die Führungshülse 15 axial eingeschoben, bis das Modulgehäuse 13 an dem unteren Stirnrand 121 des Maschinengehäuses 12 anschlägt und am Maschinengehäuse 12 vorgesehene Clipse in Rastausnehmungen 16 einrasten, die am Modulgehäuse 13 ausgebildet sind. Am freien Ende des Einführdoms 14 sind elektrische Kontakte 17 (Fig. 2 und 3) angeordnet, die mit der Batterie oder dem Akkumulator im Modulgehäuse 13 verbunden sind. Am Ende der Einschubbewegung des Einführdoms 14 kontaktieren diese Kontakte 17 die im Maschinengehäuse 12 angeordneten Kontakte.

Wie hier nicht weiter dargestellt ist, sind als Einführhilfe für den Einführdom 14 in die Führungshülse 15 einerseits an der Innenwand der Führungshülse 15 sich axial bis zur Einschuböffnung der Führungshülse 15 erstreckende Auffangrippen angeordnet und andererseits in die Außenwand 141 des Einführdoms 14 entsprechende nutartige Rippenaufnahmen eingearbeitet, die am freien Ende des Einführdoms 14 enden und jeweils eine der Auffangrippen mit Verschiebespiel formschlüssig aufnehmen. Um einen guten Sitz des Stromversorgungsmoduls 11 am Maschinengehäuse 12 nach dem Einschieben des Einführdoms 14 in die Führungshülse 15 sowie eine weitgehend spielfreie Festlegung des Endabschnitts des Einführdoms 14 in der Führungshülse 15 zu erreichen, um dadurch die Vibrationsfestigkeit der Kontaktierung an der Schnittstelle Modul/Maschine zu steigern, weisen Führungshülse 15 und Einführdom 14 miteinander korrespondierende Formschlusselemente auf, die am einführoffnungsfemen Ende der Führungshülse 15 bzw. am freien Ende des Einführdoms 14 angeordnet sind, so dass sie erst gegen Ende des Einschubwegs des Einführdoms 14 miteinander in Eingriff kommen. Das mindestens eine Formschlusselement an der Führungshülse 15 ist als axial ausgerichtete Rippe 21 ausgebildet, die von der Seitenwand der Führungshülse 15 absteht und sich von dem einführöffnungsfernen Ende der Führungshülse 15 aus nur über einen kurzen Endabschnitt der Führungshülse 15 erstreckt. Das mindestens eine Formschlusselement am Einführdom 14 ist als Aussparung 20 ausgebildet, die in die Seitenwand des Einführdoms 14 eingebracht ist und am freien Ende des Einführdoms 14 frei ausläuft. Aussparung 20 und Rippe 21 sind in Fig. 2 zu sehen.

In dem beschriebenen Ausführungsbeispiel sind zwei Aussparungen 20 und zwei Rippen 21 vorhanden, die jeweils spiegelsymmetrisch zueinander am Einführdom 14 bzw. an der Führungshülse 15 angeordnet sind. Sowohl die Führungshülse 15 als auch der Einführdom 14 weist ein Kastenprofil mit einer gewölbten Profilwand 151 bzw. 141 auf. Die beiden Aussparungen 20 sind spiegelsymmetrisch in der gewölbten Profilwand 141 des Einführdoms 14 und die beiden Rippen 21 spiegelsymmetrisch in der gewölbten Profilwand 151 derführungshülse 15 angeordnet, wobei die Symmetrieebene durch die Längsachsen von Einführdom 14 bzw. Führungshülse 15 verläuft. In Fig. 2 und 3 sind die beiden in der Stirnfläche 142 des Einführdoms 14 auslaufenden Aussparungen 20 zu sehen, während von den beiden Rippen 21 nur eine dargestellt ist. In Fig. 2 ist der Einführdom 14 nur soweit in die Führungshülse 15 eingeschoben, dass die Rippen 21 noch nicht in die Aussparungen 20 eintauchen, während in Fig. 3 der Einführdom 14 vollständig in die Führungshülse 15 eingeschoben ist und somit die Rippen 21 formschlüssig in den Aussparungen 20 aufgenommen sind.

Die Rippen 21 sind einstückig mit der Führungshülse 15 ausgebildet und weisen eine axiale Länge auf, die kleiner ist als die axiale Länge der Aussparungen 20. Um das gegen Ende des Einschubwegs des Einführdoms 14 erfolgende Eintauchen der Rippen 21 in die Aussparungen 20 günstig zu gestalten, sind die zu der Einführöffnung 152 der Führungshülse 15 weisenden Stimflächen der Rippen 21 mit gerundeten Kanten versehen, wie dies in Fig. 2 an der zu dem Einführdom 14 weisenden Stirnseite der Rippe 21 zu sehen ist. Die Rippen 21 weisen einen dreieckförmigen Querschnitt und die Aussparungen 20 entsprechend einen dreieckförmigen lichten Querschnitt auf. Vorteilhaft ist aber dabei die eine Spitze der Querschnitte abgeflacht, so dass trapezförmige Querschnitte entstehen. Die größere Grundlinie des Trapezes des lichten Querschnitts der Aussparungen 20 weist zur Rippe 21. Die größere Grundlinie des Trapezquerschnitts der Rippe 21 liegt an der Seitenwand der Führungshülse 15 an.

## Patentansprüche

1. Elektrohandwerkzeugmaschine mit einem Maschinengehäuse (12), in dem eine Führungshülse (15) zur Wechselaufnahme eines Stromversorgungsmoduls (11) ausgeformt ist, die eine Einführöffnung (152) und eine elektrische Schnittstelle zum Stromversorgungsmodul (11) aufweist, wobei in dem von der Einführöffnung (152) abgekehrten Endbereich der Führungshülse (15) mindestens ein Formschlusselement zur Herstellung eines Formschlusses zum Stromversorgungsmodul (11) angeordnet ist und das Formschlusselement eine von der Innenwand der Führungshülse (15) abstehende Rippe (21) ist, **dadurch gekennzeichnet, dass** die Rippe (21) sich von dem von der Einführöffnung (152) abgekehrten Ende der Führungshülse (15) aus nur über einen kurzen Endabschnitt der Führungshülse (15) erstreckt.

2. Elektrohandwerkzeugmaschine nach Anspruch 1, **dadurch gekennzeichnet, dass** die Rippe (21) einstückig mit der Führungshülse (15) ausgebildet ist.

3. Elektrohandwerkzeugmaschine nach Anspruch 2, **dadurch gekennzeichnet, dass** die zur Einführöffnung (152) der Führungshülse (15) weisende Stirnfläche der Rippe (21) gerundete Kanten und Ecken aufweist.

4. Elektrohandwerkzeugmaschine nach einem der Ansprüche 2 oder 3, **dadurch gekennzeichnet, dass** die Rippe (21) einen dreieckförmigen Querschnitt aufweist.

5. Elektrohandwerkzeugmaschine nach einem der Ansprüche 2 - 4, **dadurch gekennzeichnet, dass** die Rippe (21) einen trapezförmigen Querschnitt mit an der Hülsenwand anliegender größerer Trapez-Grundlinie aufweist.

6. Elektrohandwerkzeugmaschine nach einem der Ansprüche 2 - 5, **dadurch gekennzeichnet, dass** zwei voneinander beabstandete Rippen (21) vorgesehen sind, die spiegelsymmetrisch zueinander angeordnet sind, wobei die Symmetrieebene durch die Längsachsen der Führungshülse (15) verläuft.

7. Elektrohandwerkzeugmaschine nach Anspruch 6, **dadurch gekennzeichnet, dass** die Führungshülse (15) ein Kastenprofil mit einer gewölbten Profilwand (151) aufweist und dass die Rippen (21) in der gewölbten Profilwand (151) angeordnet sind.

8. Stromversorgungsmodul zum wechselbaren Ansetzen an das Maschinengehäuse (12) einer Elektrohandwerkzeugmaschine, insbesondere einer Elektrohandwerkzeugmaschine nach einem der Ansprüche 1- 7, mit einem eine Batterie oder einen Akkumulator aufnehmenden Modulgehäuse (13) und einem daran angeformten Einführdom (14) zur maschinenseitigen Führung, an dem eine elektrische Schnittstelle zur Elektrohandwerkzeugmaschine vorhanden ist, wobei am freien Ende des Einführdoms (14) mindestens ein Formschlusselement zur Herstellung eines Formschlusses zum Maschinengehäuse (12) angeordnet ist und das Formschlusselement eine in der Seitenwand des Einführdoms (14) angeordnete Aussparung (20) ist, **dadurch gekennzeichnet, dass** das Formschlusselement sich nur über einen kurzen Endabschnitt das Einführdorns (14) erstreckt.

9. Stromversorgungsmodul nach Anspruch 8, **dadurch gekennzeichnet, dass** die Aussparung (20) am freien Ende des Einführdoms (14) frei ausläuft.

10. Stromversorgungsmodul nach Anspruch 8 oder 9, **dadurch gekennzeichnet, dass** die Aussparung (20) einen dreieckförmigen lichten Querschnitt aufweist.

11. Stromversorgungsmodul nach Anspruch 8 oder 9, **dadurch gekennzeichnet, dass** die Aussparung (20) einen trapezförmigen lichten Querschnitt mit vom Einführdom (14) wegweisender größeren Trapez-Grundlinie aufweist.

12. Stromversorgungsmodul nach einem der Ansprüche 8 - 11, **dadurch gekennzeichnet, dass** zwei voneinander beabstandete Aussparungen (20) vorgesehen sind, die spiegelsymmetrisch zueinander angeordnet sind, wobei die Symmetrieebene durch die Längsachse des Einführdoms (14) verläuft.

13. Stromversorgungselement nach Anspruch 12, **dadurch gekennzeichnet, dass** der Einführdom (14) ein Kastenprofil mit einer gewölbten Profilwand (141) aufweist und dass die beiden Aussparungen (20) in der gewölbten Profilwand (141) angeordnet sind.

## Claims

1. Portable electric power tool having a machine housing (12) in which a guide sleeve (15) is formed for interchangeably receiving a power supply module (11), said guide sleeve (15) having an insertion opening (152) and an electrical interface to the power supply module (11), at least one form-fitting element for producing a form fit relative to the power supply module (11) being arranged in that end region of the guide sleeve (15) which is remote from the insertion opening (152), and the form-fitting element being a rib (21) projecting from the inner wall of the guide sleeve (15), **characterized in that** the rib (21) extends only over a short end section of the guide sleeve (15) from that end of the guide sleeve (15) which is remote from the insertion opening (152).

2. Portable electric power tool according to Claim 1, **characterized in that** the rib (21) is formed in one piece with the guide sleeve (15).

3. Portable electric power tool according to Claim 2, **characterized in that that** end face of the rib (21) which points towards the insertion opening (152) of the guide sleeve (15) has rounded edges and corners.

4. Portable electric power tool according to either of Claims 2 and 3, **characterized in that** the rib (21) has a triangular cross section.

5. Portable electric power tool according to one of Claims 2 to 4, **characterized in that** the rib (21) has a trapezoidal cross section with a larger trapezium base line contiguous with the sleeve wall.

6. Portable electric power tool according to one of Claims 2 to 5, **characterized in that** two spaced-apart ribs (21) are provided which are arranged in mirror symmetry to one another, the plane of symmetry running through the longitudinal axes of the guide sleeve (15).

7. Portable electric power tool according to Claim 6, **characterized in that** the guide sleeve (15) has a box profile with an arched profile wall (151), and **in that** the ribs (21) are arranged in the arched profile wall (151).

8. Power supply module for interchangeably attaching to the machine housing (12) of a portable electric power tool, in particular a portable electric power tool according to one of Claims 1 to 7, having a module housing (13) accommodating a battery or an accumulator and an insertion dome (14) which is integrally formed thereon and is intended for guiding on the machine side and on which there is an electrical interface to the portable electric tool, at least one form-fitting element for producing a form fit relative to the machine housing (12) being arranged on the free end of the insertion dome (14), and the form-fitting element being a recess (20) arranged in the side wall of the insertion dome (14), **characterized in that** the form-fitting element extends only over a short end section of the insertion dome (14).

9. Power supply module according to Claim 8,
**characterized in that** the recess (20) runs out freely at the free end of the insertion dome (14).

10. Power supply module according to Claim 8 or 9, **characterized in that** the recess (20) has a triangular clear cross section.

11. Power supply module according to Claim 8 or 9, **characterized in that** the recess (20) has a trapezoidal clear cross section with a larger trapezium base line pointing away from the insertion dome (14).

12. Power supply module according to one of Claims 8 to 11, **characterized in that** two spaced-apart recesses (20) are provided which are arranged in mirror symmetry to one another, the plane of symmetry running through the longitudinal axis of the insertion dome (14).

13. Power supply element according to Claim 12,
**characterized in that** the insertion dome (14) has a box profile with an arched profile wall (141), and **in that** the two recesses (20) are arranged in the arched profile wall (141).

## Revendications

1. Machine-outil électrique à main comportant un boîtier de machine (12) dans lequel est formé un manchon de guidage (15) pour recevoir de manière interchangeable un module d'alimentation électrique (11), ce manchon ayant un orifice d'entrée (152) et une interface électrique pour le module d'alimentation électrique (11),
la zone d'extrémité du manchon de guidage (15), à l'opposé de l'orifice de guidage d'introduction (152), comporte au moins un élément de liaison par la forme, pour réaliser une liaison par la forme avec le module d'alimentation électrique (11), et
l'élément de liaison par la forme comporte une nervure (21) en saillie de la paroi intérieure du manchon de guidage (15),
**caractérisée en ce que**
la nervure (21) s'étend à partir de l'extrémité du manchon de guidage (15) à l'opposé de l'orifice de guidage d'introduction (152) seulement sur un segment court d'extrémité du manchon de guidage (15).

2. Machine-outil électrique à main selon la revendication 1,
**caractérisée en ce que**
la nervure (21) est en une seule pièce avec le manchon de guidage (15).

3. Machine-outil électrique à main selon la revendication 2,
**caractérisée en ce que**
la surface frontale de la nervure (21) tournée vers l'orifice de guidage d'introduction (152) du manchon de guidage (15) comporte des arêtes et des coins arrondis.

4. Machine-outil électrique à main selon la revendication 2 ou 3,
**caractérisée en ce que**
la nervure (21) a une section de forme triangulaire.

5. Machine-outil électrique à main selon les revendications 2 à 4,
**caractérisée en ce que**
la nervure (21) a une section de forme trapézoïdale dont la grande base du trapèze correspond à la paroi du manchon.

6. Machine-outil électrique à main selon les revendications 2 à 5,
**caractérisée par**
deux nervures (21) écartées l'une de l'autre, disposées de manière symétrique plane l'une par rapport à l'autre et le plan de symétrie passe par l'axe longitudinal du manchon de guidage.

7. Machine-outil électrique à main selon la revendication 6,
**caractérisée en ce que**
le manchon de guidage (15) a un profil en caisson avec une paroi de profil (151) bombée, et
les nervures (21) sont prévues dans la paroi de profil bombée (151).

8. Module d'alimentation électrique pour être installé de manière interchangeable sur un boîtier (12) d'une machine-outil électrique notamment d'une machine-outil électrique à main selon les revendications 1 à 7, comportant un boîtier de module (13) muni d'une batterie ou d'un accumulateur et d'un dôme de guidage d'introduction (14) formé sur ce boîtier pour être guidé du côté de la machine, ce dôme ayant une interface électrique pour la machine-outil électrique à main, l'extrémité libre du dôme de guidage d'introduction (14) ayant au moins un élément de liaison par la forme pour réaliser une liaison par la forme avec le boîtier (12) de la machine, et
l'élément de liaison par la forme comporte une cavité (20) réalisée dans la paroi latérale du dôme de guidage d'introduction (14).
**caractérisé en ce que**
l'élément de liaison par la forme ne s'étend que sur un segment court du dôme de guidage d'introduction (14).

9. Module d'alimentation électrique selon la revendication 8,
**caractérisé en ce que**
la cavité (20) se termine librement à l'extrémité libre du dôme de guidage d'introduction (14).

10. Module d'alimentation électrique selon la revendication 8 ou 9,
**caractérisé en ce que**
la cavité (20) a une section libre de forme triangulaire.

11. Module d'alimentation électrique selon la revendication 8 ou 9,
**caractérisé en ce que**
la cavité (20) a une section libre de forme trapézoïdale dont la grande base du trapèze n'est pas tournée vers le dôme de guidage d'introduction (14).

12. Module d'alimentation électrique selon les revendications 8 à 11,
**caractérisé par**
deux cavités (20) écartées l'une de l'autre, installées de manière symétrique plane l'une par rapport à l'autre selon un plan de symétrie passant par l'axe longitudinal du dôme de guidage d'introduction (14).

13. Module d'alimentation électrique selon la revendication 12,
**caractérisé en ce que**
le dôme de guidage d'introduction (14) a un profil en forme de caisson avec une paroi de profil (141) bombée, et
les deux cavités (20) se trouvent dans la paroi de profil bombée (141).
